# EUROPÄISCHE PATENTSCHRIFT

(11) **EP 0 615 568 B1**
(45) Veröffentlichungstag und Bekanntmachung des Hinweises auf die Patenterteilung: **31.07.1996**
(21) Anmeldenummer: 92923591.9
(22) Anmeldetag: 24.11.1992
(51) Int. Cl.: E04C 2/04

(54) **VERFAHREN ZUM HERSTELLEN VON NICHTTRAGENDEN ZWISCHENWÄNDEN FÜR DEN HOCHBAU**
PROCESS FOR MAKING NON-BEARING PARTITION WALLS FOR BUILDINGS
PROCEDE DE FABRICATION DE GALANDAGES DESTINES AU BATIMENT

(30) Priorität: 25.11.1991 AT 2346/91
(43) Veröffentlichungstag der Anmeldung: 21.09.1994
(73) Patentinhaber: SCHAUERHUBER, Ernst, A-3470 Kirchberg/Wagram (AT)
(72) Erfinder: SCHAUERHUBER, Ernst, A-3470 Kirchberg/Wagram (AT)
(74) Vertreter: Holzer, Walter, Dipl.-Ing.
(86) Internationale Anmeldenummer: AT9200152
(87) Internationale Veröffentlichungsnummer: WO9311320

(56) Entgegenhaltungen:
- WO-A-90/00214
- FR-A- 1 270 582

## Beschreibung

Die Erfindung betrifft ein Verfahren zum Herstellen von nichttragenden Zwischenwänden für den Hochbau, bei welchem auf eine erste Deckschicht in Form einer langgestreckten Bahn ein Kern aus in Ziegelreihen verlegten, langgestreckten und mit zumindest einem durchgehenden Längskanal versehenen Ziegeln, Steinen od.dgl. und auf diesen Kern eine weitere Deckschicht aufgebracht wird, so daß ein Sandwichkörper in Form einer langgestreckten Bahn ausgebildet wird, von dem zur Bildung von Zwischenwänden Stücke vorbestimmter Länge abgetrennt werden.

Ein derartiges Verfahren ist aus der AT 391 339 (WO 90/00214) bekannt, wobei der Kern aus einer einzelnen Lage von Ziegelreihen gebildet wird, die so aufgebracht werden, daß zumindest eine Ziegelreihe mit ihrem Kanal in Längsrichtung der Bahn verläuft, wogegen der überwiegende Teil der Ziegel mit ihren Kanälen in Querrichtung der Bahn verläuft.

Die nach diesem Verfahren hergestellten Zwischenwände sind bereits vollständig zur Aufnahme von Sanitär- und Elektroleitungen vorbereitet: An den Stoßstellen der in Längsrichtung der Bahn verlaufenden Ziegelreihen mit den in Querrichtung der Bahn verlaufenden Ziegelreihen können nach dem Aufstellen der Wand Durchbrechungen eingearbeitet werden, um Verbindungen zwischen den längs- und querverlaufenden Kanälen der Ziegelreihen herzustellen, so daß Leitungen eingezogen werden können.

Bei der bekannten Zwischenwand sind jedoch nur einer oder wenige Längskanäle vorhanden, die in der Einbaustellung der Zwischenwand nur in vorbestimmten Höhen über dem Boden verfügbar sind, so daß zur Herstellung einer Horizontalverbindung zwischen vertikal verlaufenden Ziegelreihen der Umweg über einen dieser wenigen Längskanäle genommen werden muß, was einen übermäßigen Verbrauch an Leitungsmaterial nach sich zieht.

Die Erfindung setzt sich zum Ziel, ein Verfahren der genannten Art zu schaffen, das die fabriksmäßige Vorfertigung von Zwischenwänden ermöglicht und dabei einen einfachen und kostengünstigen nachträglichen Einbau von Installationsleitungen gestattet. Dieses Ziel wird erfindungsgemäß mit einem Verfahren der einleitend genannten Art erreicht, das sich dadurch auszeichnet, daß als Kern zwei Lagen von Ziegelreihen aufgebracht werden, wobei in der ersten Lage alle Ziegel mit ihren Längskanälen in Längsrichtung der Bahn und in der zweiten Lage alle Ziegel mit ihren Längskanälen in Querrichtung der Bahn verlaufen, und wobei nach dem Abtrennen der Stücke vorbestimmter Länge Durchbrüche zwischen der ersten und der zweiten Lage an den für Installationsleitungsumlenkungen vorgesehenen Orten eingearbeitet werden.

Diese Verfahrensweise ermöglicht die fabriksmäßige Vorfertigung von ganzen Zwischenwänden beliebiger Länge, wobei eine völlig freie Wahl des Weges für nachträglich einzuziehende Sanitär- oder Elektroleitungen ermöglicht wird. Dadurch, daß sich alle Ziegelreihen der beiden Lagen kreuzen, können an jedem Kreuzungspunkt auf einfache Weise Durchbrechungen zur Herstellung einer Verbindung zwischen den Ziegelkanälen eingearbeitet werden. Die doppellagige Ausführung des Kernes hat den zusätzlichen Vorteil einer erhöhten Festigkeit und verbesserten Isolation.

An dieser Stelle sei erwähnt, daß aus der FR 1 270 582 ein Wandpanel bekannt ist, das aus einer ersten Schicht aus horizontal verlaufenden Hohl ziegeln, einer Kernlage aus vertikal verlaufenden Hohl ziegeln und einer zweiten Außenschicht aus Vollplatten gebildet ist. Die Kernlage ist gegenüber den Außenschichten zurückversetzt, wobei der entstehende Hohlraum zwischen benachbarten Wandelementen mit Beton ausgegossen wird. Kreuzende Wandelemente werden mittels Winkelprofilen verbunden. Das bekannte Wandelement ist ein modulartiges Panel, und für den Aufbau einer ganzen Wand müssen mehrere Panele in der beschriebenen Weise zusammengesetzt werden. Die FR 1 270 582 gibt keine Lehre über die fabriksmäßige Vorfertigung von ganzen Zwischenwänden ausgehend von bahnförmigen Halbzeugen. Ferner wird bei der FR 1 270 582 die kreuzende Anordnung von Hohlziegeln lediglich für Verstärkungszwecke eingesetzt, in keiner Weise aber zur Instalationsführung ausgenützt, wie dies die Erfindung vorschlägt.

Gemäß einer bevorzugten Ausführungsform des Verfahrens wird der Kern zusätzlich in ein Armierungsgewebe od.dgl. eingeschlagen, das zumindest auf einer Längsseite des Sandwichkörpers unter Bildung einer Schlaufe vorragt, welche das Aufnehmen und Transportieren der Zwischenwand erleichtert.

Die Erfindung wird nachfolgend an einem Ausführungsbeispiel unter Bezugnahme auf die Zeichnung näher erläutert, die eine Ferspektivansicht einer nach dem erfindungsgemäßen Verfahren hergestellten Zwischenwandbahn zeigt.

Auf einer horizontalen oder geneigten Unterlage 1 werden der Reihe nach geschoßhohe, z.B. 2 m hohe Platten aus Gipskarton, Gipsfasern od.dgl., oder armierter Mörtel in Form einer Bahn ausgelegt, um eine erste Deckschicht 2 zu bilden. Im Falle von Platten wird auf diese sodann mittels eines Klebers, sonst direkt eine erste Lage 3 aus langgestreckten Hohlziegeln 4 mit zumindest einem durchgehenden Längskanal 5, sog. Hourdis-Ziegel aus Ton, Beton, Gips od.dgl., geklebt; diese Ziegel 4 sind z.B. 10 cm dick und 25 cm breit und verlaufen in der ersten Lage 3 alle in Längsrichtung der Bahn, d.h. in Richtung der Wandelementlänge L des herzustellenden Zwischenwandelementes.

Auf diese erste Lage 3 wird eine Zwischenschicht 6 aus Mörtel, der gegebenenfalls mit einer Armierung versehen werden kann, aufgebracht. Auf diese Zwischenschicht 6 wird eine zweite Lage 7 von gleichartigen Hourdis-Ziegeln 4' so aufgebracht, daß ihre Längskanäle 5' in Querrichtung der Bahn 2 verlaufen, d.h. in Richtung der Wandelementhöhe H des fertigen Elementes.

Der Aufbau der Wandelementbahn wird durch eine zweite bahnförmige Deckschicht 2' aus Platten oder armiertem Mörtel vervollständigt, die auf die Ziegellage 7 aufgebracht, im Falle von Platten aufgeklebt wird.

Von der hergestellten Bahn können sodann zur Bildung von Wandelementen Stücke beliebiger Länge L, z.B. mittels einer Kreissäge K, abgetrennt werden.

Um das Aufnehmen und den Transport der Wandelemente bzw. der Wand zu erleichtern, kann die Kernschicht 3 - 7 in ein Armierungsgewebe 8 eingeschlagen werden, das in Form einer Schlaufe von einer Längsschmalseite der Bahn vorragt.

Die hergestellten Zwiscnenwandelemente sind zur Aufnahme von Elektro- und Sanitärinstallationsleitungen vorbereitet: An beliebigen Stellen können Durchbrüche zwischen den Ziegelreihen der Lagen 8 und 7 hergestellt werden, so daß für in die Kanäle 5, 5' eingezogene Leitungen ein beliebiger Weg gewählt werden kann.

Es versteht sich, daß das erläuterte Ausführungsbeispiel im Rahmen des Schutzbereichs der Ansprüche verschiedentlich abgewandelt werden kann.

## Patentansprüche

1. Verfahren zum Herstellen von nichttragenden Zwischenwänden für den Hochbau, bei welchem auf eine erste Deckschicht (2) in Form einer langgestreckten Bahn ein Kern (3-7) aus in Ziegelreihen verlegten, langgestreckten und mit zumindest einem durchgehenden Längskanal versehenen Ziegeln, Steinen od.dgl. und auf diesen Kern eine weitere Deckschicht (2') aufgebracht wird, so daß ein Sandwichkörper in Form einer langgestreckten Bahn ausgebildet wird, von dem zur Bildung von Zwischenwänden Stücke vorbestimmter Länge (L) abgetrennt werden, dadurch gekennzeichnet, daß als Kern zwei Lagen von Ziegelreihen aufgebracht werden, wobei in der ersten Lage (3) alle Ziegel (4) mit ihren Längskanälen in Längsrichtung der Bahn und in der zweiten Lage (7) alle Ziegel (4') mit ihren Längskanälen in Querrichtung der Bahn verlaufen, und wobei nach dem Abtrennen der Stükke vorbestimmter Länge (L) Durchbrüche zwischen der ersten und der zweiten Lage (3, 7) an den für Installationsleitungsumlenkungen vorgesehenen Orten eingearbeitet werden.

2. Verfahren nach Anspruch 1, dadurch gekennzeichnet, daß der Kern zusätzlich in ein Armierungsgewebe od.dgl. eingeschlagen wird, das zumindest auf einer Längsseite des Sandwichkörpers unter Bildung einer Schlaufe vorragt.

## Claims

1. Method of producing non-load-bearing partition walls for building construction, in which a core (3-7) of elongated bricks, blocks or the like, which are provided with at least one elongated channel and which are laid out in brick rows, is applied onto a first facing layer (2) in the form of an elongated web, and a further facing layer (2') is applied to the said core so that a sandwich body in the form of an elongated web is formed, of which portions of a predetermined length (L) are severed to form the partition walls, characterized in that as a core two layers of brick rows are applied, wherein in a first layer (3) all bricks (4) with their elongated channels extend in the longitudinal direction of the web and in the second layer (7) all bricks (4') with their elongated channels extend in the transverse direction of the web, and wherein after severing of the portions of predetermined length (L) apertures between the first and the second layer (3, 7) are formed at the locations of bends of installation conduits.

2. Method according to claim 1, characterized in that a reinforcing fabric is additionally folded around the core, the web projecting at least on one longitudinal side of the sandwich body to form a loop.

## Revendications

1. Procédé pour la fabrication de cloisons non porteuses ou galandages destinés aux bâtiments de grande hauteur, dans lequel on dispose sur une première couche de recouvrement (2) sous forme d'une voie de grande longueur, un noyau (3-7) constitué par des briques, pierres ou analogues disposées en rangées, de grande longueur et avec au moins un canal longitudinal traversant et en ce que l'on dispose sur ce noyau une autre couche de recouvrement (2') de façon à réaliser un corps intercalaire sous forme d'une voie étirée en longueur, lesquelles sont séparées pour la formation de galandages des tronçons de longueur prédéterminée (L), caractérisé en ce qu'en tant que noyau, on met en place deux couches de séries de briques, moyennant quoi dans la première couche (3), toutes les briques (4) s'étendent avec leurs canaux longitudinaux dans le sens de la longueur de la voie et, dans la deuxième couche (7), toutes les briques (4') s'étendent avec leurs canaux longitudinaux dans le sens transversal de la voie, et moyennant quoi après la séparation des tronçons de longueur prédéterminée (L), on réalise des percements entre la première et la seconde couche (3-7) aux emplacements prévus pour les embranchements des câbles domestiques.

2. Procédé selon la revendication 1, caractérisé en ce que le noyau est de plus encastré dans une structure armée ou analogue qui, au moins sur un côté longitudinal du corps intercalaire, fait saillie en formant une boucle.
